# DEMANDE DE BREVET EUROPEEN

(11) **EP 0 277 867 A1**
(43) Date de publication de la demande: **10.08.1988**
(21) Numéro de dépôt: 88400141.3
(22) Date de dépôt: 22.01.1988
(51) Int. Cl.: E04F 13/14, E04F 15/08, B28B 11/00, E04C 2/32

(54) **Dispositif d'auto-alignement pour la cuisson de carreaux céramiques pendant leur cycle de cuisson dans un four à rouleaux**

(30) Priorité: 23.01.1987 FR 8700768
(71) Demandeur: VILLEROY & BOCH WERKE KG, D-6642 Mettlach/Saar (DE); VILLEROY & BOCH S.A., F-75010 Paris (FR)
(72) Inventeur: Roy, Roland Michel, F-92100 Boulogne (FR)
(74) Mandataire: Boutin, Antoine

(57) **Abrégé**

Carreau céramique destiné à être cuit dans un four à rouleax, caractérisé en ce qu'il comporte sur son fond des rangées de refliefs (2, 3, 4), de très faible épaisseur, de manière à ménager entre elles des espacements destinés à coopérer avec l'un des rouleaux du four de cuisson pour assurer le réalignement automatique du carreau (1).

## Description

L'invention concerne la fabrication de carreaux céramiques.

La cuisson industrielle des carreaux céramiques s'effectue dans des fours de grande longueur (50̸ à 80̸ mètres) à une température pouvant atteindre 1.20̸0̸°. Avec les fours actuels à cuisson rapide, la durée du traitement est d'environ une heure.

Pendant leur transit dans le four, les carreaux, groupés en files juxtaposées, sont transportés par des rouleaux en matériau réfractaire.

Ces rouleaux, dont la longeur peut atteindre 3 mètres de long, ont un diamètre d'environ 30̸ à 45 mm avec un entraxe entre deux rouleaux pouvant varier de 35 à 60̸ mm.

Les carreaux sont déposés soit crus, recouverts d'engobe et d'émail soit ayant dejà subi une précuisson à l'entrée du four. Pendant tout leur trajet dans le canal de cuisson, ils doivent rester alignés en files parallèles juxtaposées.

Lorsque le four est propre et la surface des rouleaux bien lisse, une déviation accidentelle d'un carreau est de faible ampleur et immédiatement rattrapée par les carreaux voisins. Mais au fur et à mesure de l'utilisation du four, les rouleaux s'encrassent et se couvrent d'aspérités sous l'effet des chutes de grains de matière issue des produits en cours de cuisson.

Ces aspérités provoquent des déviations beaucoup plus importantes des carreaux qui ne peuvent plus être rattrapés par les carreaux voisins, mais qui au contraire leur sont transmises par réaction.

Il en résulte un désalignement complet des files de carreaux avec fréquemment pour conséquence, lorsque les carreaux à cuire sont de faibles dimensions, des basculements de carreaux entre les rouleaux, et des coincements, qui peuvent aboutir à un blocage du four provoqué par le chevauchement des carreaux.

Outre la perte de produit qu'ils provoquent, ces incidents obligent à arrêter la fabrication avec des délais d'immobilisation importants pour le four.

L'invention vise à remédier à ces inconvénients en procurant des moyens assurant un auto-alignement des carreaux tout au long de leur trajet dans le four.

Selon l'invention, on pratique sur le revers des carreaux, au moins à proximité immédiate des bords dudit carreau, des rangées légèrement espacées de reliefs de faible longueur.

Ainsi, lorsqu'un carreau à tendance à dévier de sa ligne de déplacement, son mouvement de déviation est immédiatement interrompu par la coopération d'un des rouleaux sur lequel il se trouve avec l'espacement entre deux rangées consécutives de reliefs sur son revers.

Selon une caractéristique préférentielle de l'invention, les reliefs font saillie d'environ 0̸,3 à 1 mm par rapport au fond du carreau.

De préférence, la hauteur des reliefs est de 0̸,6 mm.

Selon une autre caractéristique les reliefs sont disposés le long du carreau avec un pas (espace entre rangées comprises) d'environ 10̸ à 30̸ mm.

Selon encore une autre caractéristique de l'invention, la périphérie inférieure des carreaux est ceinturée par un chanfrein.

Cela procure une surface de contact plus grande lorsqu'un carreau arrive sur un rouleau, d'où résulte un guidage plus progressif et le rattrapage d'un éventuel basculement du carreau entre deux rouleaux.

D'autres caractéristiques et avantages de l'invention ressortiront de la description qui va suivre d'exemples de réalisation de carreaux selon l'invention, en référence au dessin annexé dans lequel
La figure 1 est une vue en plan du dessous d'un carreau céramique oblong selon un premier exemple de réalisation de l'invention.
La figure 2 est une vue analogue à la figure 1 pour un deuxième exemple de réalisation d'un carreau oblong.
La figure 3 est une vue en plan du dessous d'un carreau céramique carré selon l'invention.

Sur la figure 1 est représenté le revers d'un carreau céramique rectangulaire 1 dont les dimensions usuelles sont sensiblement égales à :
L = 20̸0̸ mm x 1 = 10̸0̸ mm

Sur le revers sont régulièrement disposées sept rangées de reliefs 2, 3, 4, lesdites rangées étant comptées dans le sens de la longueur L.

Les reliefs 2, 3, 4 ont une faible hauteur de 0̸,6 mm.

Dans cet exemple, ils sont de forme rectangulaire avec les dimensions suivantes (exprimées en mm)
reliefs 2 : 6 x 5
reliefs 3 : 20̸ x 5
reliefs 4 : 48 x 5

Les reliefs 4 ont une longueur correspondante à la somme des longueurs de deux reliefs 3 successifs augmentée de l'espace entre deux reliefs.

Selon une variante de réalisation non repésentée, il est possible de disposer à la place des reliefs 4 deux reliefs 3 espacés. Dans les deux cas, on obtient une disposition des reliefs au pas de 28 mm dans le sens de la longueur et de 15 mm dans le sens de la largeur.

La périphérie du carreau 1 comporte un chanfrein 5 s'étendant sur environ 5mm avec une pente de 23% environ.

Les reliefs 2, 2ʹ 3 et 4, outre la fonction d'autoalignement exposé ci-dessus jouent le rôle de nervures de renforcement du carreau.

Sur la figure 2 est représenté une autre exemple de réalisation dans lequel les reliefs sont cruciformes à coins arrondis. Cette disposition permet de diminuer en hauteur le nombre de rangées de reliefs 2, 3, 4, leur nombre et leur écartement restant constant en longueur.

Comme dans le cas précédent, les reliefs 4 centrés sur l'axe transversal médian du carreau correspondent à deux reliefs 3 reliés entre eux dans le sens longitudinal.

Les reliefs sont disposés au pas de 27 mm dans le sens de la longueur et de 27, 3 mm dans le sens de la largeur.

L' épaisseur des branches des reliefs est d'environ 3mm, tandis que leur longueur est égale à environ 20̸mm. Le long de la périphérie du carreau sont disposés des demi reliefs 3 et et aux angles des quarts de reliefs 3.

La figure 3 représente un exemple de réalisation des reliefs sur un carreau céramique carré de dimensions usuelles 20̸0̸ mm x 20̸0̸ mm.

Les reliefs sont identiques à ceux de la figure 2 et disposés selon les mêmes pas.

De même on y retrouve le chanfrein périphérique 5.

Bien que l'on ait décrit des exemples de réalisations avec des reliefs en forme de rectangles et de croix, l'invention n'est nullement limitée auxdites formes et s'applique egalement à tout carreau comportant des reliefs sur son revers, lesdits reliefs ayant une épaisseur comprise entre 0̸,3 et 1 mm et étant répartis selon un pas compris 10̸ et 30̸ mm dans les deux axes de symétrie du carreau.

## Revendications

1. Carreau céramique destiné a être cuit dans un four à rouleaux, caractérisé en ce qu'il comporte sur son fond des rangées de refliefs (2, 3, 4), de très faible épaisseur, de manière à ménager entre elles des espacements destinés à coopérer avec l'un des rouleaux du four de cuisson pour assurer le réalignement automatique du carreau (1).

2. Carreau céramique selon la revendication 1, caractérisé en ce que l'épaiseur des reliefs (2, 3, 4) est comprise entre 0̸,3 et 1 mm.

3. Carreau céramique selon la revendication 2, caractérisé en ce que l'épaisseur des reliefs (2, 3, 4) est de 0̸,6 mm.

4. Carreau céramique selon l'une quelconque des revendications 1 à 3, caractérisé en ce que les reliefs (2, 3, 4) sont disposés sur le fond du carreau avec un pas compris entre 10̸ et 30̸ mm.

5. Carreau céramique selon la revendication 4, caractérisé en ce que le pas des reliefs (2, 3, 4) est de 15 mm, dans le sens de la largeur et de 28 mm dans le sens de la longueur.

6. Carreau selon la revendication 4, caractérisé en ce que le pas des reliefs (2, 3, 4) est de 27,3 mm, dans le sens de la largeur et 27 mm dans le sens de la longueur.

7. Carreau selon l'une quelconque des revendications 1 à 6, caractérisé en ce que les reliefs (2, 3, 4) sont de forme rectangulaire.

8. Carreau selon l'une quelconque des revendications 1 à 6, caractérisé en ce que les reliefs (2, 3, 4) sont en forme de croix à coins arrondis.

9. Carreau céramique selon l'une quelconque des revendications 1 à 8, caractérisé en ce qu'il comporte, à sa périphérie, un chanfrein(5).

10̸. Carreau céramique selon la revendication 9, caractérisé en ce que la pente du chanfrein (5) est de 23 % environ.
